# EUROPÄISCHE PATENTSCHRIFT

(11) **EP 2 112 084 B1**
(45) Veröffentlichungstag und Bekanntmachung des Hinweises auf die Patenterteilung: **05.01.2011**
(21) Anmeldenummer: 09003348.1
(22) Anmeldetag: 07.03.2009
(51) Int. Cl.: B65D 33/16, B65D 63/10, B65B 51/04

(54) **Verfahren zum Verschliessen von Säcken aus Kunststoff und Kunststoffklemmschelle zur Durchführung des Verfahrens**
Method for sealing plastic sacks and plastic gripper clamp for carrying out the method
Procédé de fermeture de sacs en plastique et collier de serrage en plastique destiné à l'exécution du procédé

(30) Priorität: 23.04.2008 DE 102008020747
(43) Veröffentlichungstag der Anmeldung: 28.10.2009
(73) Patentinhaber: Fette GmbH, 21493 Schwarzenbek (DE)
(72) Erfinder: Nuppenau, Detlef, 23911 Salem (DE); Schmidt, Dieter, 22767 Hamburg (DE); Krüger, Eugen, 21493 Schwarzenbek (DE); Markl, Michael, 19258 Gresse (DE); Mannshardt, Jens, 23909 Ratzeburg (DE)
(74) Vertreter: Mönkemeyer, Philipp

(56) Entgegenhaltungen:
- EP-A- 0 040 258
- WO-A-2004/083067
- WO-A-2006/068207
- GB-A- 884 240
- GB-A- 2 201 651
- US-A- 3 925 851
- US-B1- 6 854 245

## Beschreibung

Die Erfindung bezieht sich auf ein Verfahren zum Verschließen von Säcken aus Kunststoff nach dem Patentanspruch 1 sowie auf eine Klemmschelle zur Durchführung des Verfahrens nach Patentanspruch 3 bzw. 4.

Kunststoffsäcke dienen im Allgemeinen zum Aufbewahren und Transport von Gütern aller Art. Sie dienen unter anderem auch dazu, Filterstaub aufzunehmen und zu transportieren. Um das Austreten des Gutes oder einzelner Partikel zu verhindern, sind verschiedene Möglichkeiten bekannt, den Sack zu verschließen. Eine besteht darin, das offene Ende mit einer Schelle abzudichten. Eine andere Möglichkeit besteht darin, mit Hilfe einer heißen Oberfläche die oberen Enden zu verschweißen oder zu versiegeln. Nachteilig bei beiden Verfahren ist, dass oft kleinste Undichtigkeiten entstehen oder der Verschluss durch mechanische Belastungen öffnet. Bei Kunststoffsäcken, die toxisches Material enthalten, ist dies unbedingt zu vermeiden.

Aus WO 2004/083067 A1 ist eine Schlauchverpackungs-Verschlusseinrichtung mit mehreren Verschlusselementen bekannt, wobei jedes Verschlusselement ein langgestrecktes Verbindungselement und ein Kopfteil aufweist. Zum Verschließen des Verschlusselements wird ein freies Ende des Verbindungselements rastend in eine Aufnahmeöffnung des Kopfelements eingeführt.

Aus GB 2 201 651A sind eine Vorrichtung und ein Verfahren zum Verschließen einer Kunststofftüte bekannt. Die Vorrichtung weist einen Kanal auf, in den der Hals der Tasche eingeführt wird. Zum Verschließen der Tasche wird eine Plastik-Clipverbindung geschlossen.

Aus WO 2006/068207 A1 ist eine schlauchförmige Verpackung einer Wurst oder dergleichen bekannt, wobei ein schlauchförmiger Film gebildet wird durch einen Schmelzklebevorgang.

Der Erfindung liegt daher die Aufgabe zugrunde, ein Verfahren zum Verschließen von Säcken aus Kunststoff anzugeben, mit dem sichergestellt ist, dass der Sack dicht verschlossen wird und keine Partikel austreten können.

Diese Aufgabe wird durch ein Verfahren nach Patentanspruch 1 gelöst.

Bei dem erfindungsgemäßen Verfahren wird zunächst eine Schelle aus Kunststoff um das geraffte obere Ende des Sackes klemmend herumgelegt.

Anschließend wird das zusammengeraffte Ende des Sackes mittels einer heißen Oberfläche verschweißt oder versiegelt wobei die Kunststoffschelle nach dem Verschließen des Sacks in zwei benachbarte Schellenabschnitte quer durchschnitten und das durch den Trennschnitt entstehende Ende des Sacks mittels der heißen Oberfläche verschweißt bzw. ver- siegelt wird. Die versiegelte Fläche stellt sicher, dass keine Partikel aus dem Sack heraustreten können.

Besonders vorteilhaft ist das erfindungsgemäße Verfahren, wenn gleichzeitig mit dem Herumlegen der Schelle um das geraffte Ende des Sackes, das bekanntlich mit einem Werkzeug durchgeführt werden kann, das Werkzeug gleichzeitig so ausgeführt ist, dass es mit einer heißen Fläche die Versiegelung herbeiführt.

Vorzugsweise erfolgt die Versiegelung zusammen mit dem Trennschnitt mit Hilfe eines heißen Trennwerkzeugs.

Das Trennwerkzeug kann zum Beispiel eine Schere sein.

Eine Kunststoffschelle zur Durchführung des erfindungsgemäßen Verfahrens weist einen einteiligen Schellenkörper auf, der zwei benachbarte Schellenabschnitte enthält, von denen jeder klemmend um das geraffte Ende des Kunststoffsackes herumlegbar ist. Die Schellenabschnitte sind über einen von einem Trennwerkzeug quer durchtrennbaren Trennsteg verbunden, wobei jeder Schellenabschnitt eine annähernd C-förmige Klemmlasche aufweist, an deren einem Ende ein Maul geformt ist und mit der Klemmlasche eine Zuglasche verbunden ist, die mit dem freien Ende in das Maul einführbar ist, wobei das Maul und die Zuglasche Rückhaltemittel aufweisen. Derartige Rückhaltemittel sind zum Beispiel in Verbindung mit sog. Kabelbindern bekannt.

In einer Alternative sieht eine weitere Ausgestaltung der Erfindung eine Doppelschelle vor, bei der jeder Schellenabschnitt eine C-förmige Klemmlasche aufweist, an der Außenseite der C-förmigen Klemmlasche ein Maul geformt ist mit inneren Verriegelungsmitteln und auf der gegenüberliegenden Seite der Klemmlasche ein länglicher Vorsprung geformt ist, der in das Maul einführbar ist, wenn die Klemmlasche zusammengedrückt wird und mit den Verriegelungsmitteln des Mauls verriegelnd zusammenwirkt. Die Verriegelung kann z.B. durch entsprechende Zahnungen am Vorsprung und im Maul gebildet sein. Es versteht sich, dass die Klemmlasche entsprechend elastisch ist, damit das Herumführen um das Ende eines Sacks zu ermöglichen und zugleich das Zusammenpressen der Klemmlasche um den zusammengerafften Endabschnitt des Sacks und zugleich das Verriegeln von Maul und Vorsprung. Auch eine derartige Schelle kann auf einfache Weise zweiteilig gebildet sein mit einem Zwischensteg, der ein Durchtrennen im Anschluss ermöglicht.

Ein Ausführungsbeispiel einer erfindungsgemäßen Schelle wird nachfolgend anhand von Zeichnungen näher erläutert:
- Fig. 1: zeigt die Seitenansicht einer Schelle nach der Erfindung,
- Fig. 2: zeigt die Ansicht der Schelle nach Figur 1 in Richtung Pfeil 2,
- Figur 3: zeigt eine Seitenansicht einer weiteren Ausführungsform einer Schelle nach der Erfindung,
- Figur 4: zeigt perspektivisch die Rückseite der Schelle nach Figur 3.

Eine in Figur 1 gezeigte Schelle hat einen Schellenkörper 12 mit einer Klemmlasche 14, die annähernd C-förmig ausgebildet ist. Im Bereich eines Endes der Klemmlasche 14 ist ein Maul 16 zu erkennen. Annähernd mittig auf der Rückseite der Klemmlasche 14 ist eine Zuglasche 18 angebunden. Die Zuglasche kann mit ihrem freien Ende in das Maul 16 eingeführt werden, um einen dazwischenliegenden Gegenstand zu spannen.

In Figur 2 ist der Schellenkörper perspektivisch dargestellt und besser zu erkennen. Er weist einen ersten Schellenabschnitt 20 und einen zweiten Schellenabschnitt 22 auf. Jeder Abschnitt 20, 22 weist ein Maul 16a, 16b auf mit einer Durchgangsöffnung 24 bzw. 26. Mit den Abschnitten 20, 22 ist jeweils eine Zuglasche 18a, 18b verbunden. Zwischen den Schellenabschnitten 20, 22 ist ein relativ dünner kreisförmiger Steg 28 vorgesehen, der beide Abschnitte 20, 22 miteinander verbindet.

Beim Einsatz wird der Schellenkörper 12 um das obere zusammengeraffte Ende des nicht dargestellten Kunststoffsacks herumgelegt, und die beiden Schellenabschnitte 20, 22 werden klemmend zusammengedrückt, indem die Zuglaschen 18a, 18b durch das Maul 16a, 16b hindurchgeführt werden. In den Durchgangsöffnungen 24, 26 sind Klinken, Zungen oder ähnliche Rastmittel vorgesehen, welche rastend mit der z.B. gezahnten Zuglasche 18a, 18b zusammenwirken, um ein Herausziehen der Zuglasche 18a, 18b zu verhindern. Ein derartiges Prinzip ist etwa bei Kabelbindern bekannt.

Nachdem ein Verschluss auf die beschriebene Art und Weise zustande gekommen ist, wird mit Hilfe eines Trennwerkzeugs, beispielsweise einer Schere, eine Trennung der beiden Schellenabschnitte 20, 22 vorgenommen, indem der Verbindungssteg 28 quer zur Achse der Schellenabschnitte 20, 22 und der Sack durchschnitten werden. Die Schere kann gleichzeitig beheizt werden, sodass beim Durchschneiden die gegenüberliegenden ebenfalls durchtrennten Enden des Kunststoffsacks verschweißt oder versiegelt werden. Auf diese Weise ist der Kunststoffsack sicher verschlossen, ohne dass zu irgendeinem Zeitpunkt Partikel aus seinem Inneren in die Umwelt gelangen können.

In Figur 4 ist eine Doppelschelle dargestellt mit einem ersten Schellenabschnitt 30 und einem zweiten Laschenabschnitt 32, die durch einen Verbindungssteg 32 miteinander verbunden sind. Die Doppelschelle nach Figur 4 wird ebenfalls einteilig aus Kunststoffmaterial gefertigt. In Figur 3 ist der Schellenabschnitt 32 nach Figur 1 wiedergegeben. Man erkennt eine C-förmige Klemmlasche 34 an deren Außenseite bei 36 ein äußerer Laschenabschnitt 38 angeformt ist, der sich annähern parallel zum zugeordneten Abschnitt der Klemmlasche 34 erstreckt. Dadurch ist ein Maul 40 gebildet, das am Eingang auf gegenüberliegenden Seiten eine Zahnung 42 bzw. 44 aufweist.

An der Außenseite des gegenüberliegenden Schenkels der C-förmigen Lasche 34 ist ein weiterer Vorsprung 46 angeformt, der sich ebenfalls annähernd parallel zum zugeordneten Schenkel erstreckt und der auf der gegenüberliegenden Seiten bei 48 und 50 eine Zahnung aufweist. Die Zahnungen 42, 44 bzw. 46, 48 sind sägezahnförmig.

In den Figuren 3 und 4 ist die Doppelschelle im entspannten Zustand dargestellt. Im Gebrauch werden Klemmlaschen 34 um ein gerafftes Ende eines nicht dargestelltes Kunststoffsacks herumgelegt. Danach werden die Schenkel zusammengepresst, wodurch der Vorsprung 46 in das Maul 40 eintaucht. Die Zahnungen 42, 44, 46, 48 wirken zusammen und verriegeln dadurch den Vorsprung 46 im Maul 40. Eine Entriegelung ist nur möglich, indem die Schelle zerschnitten wird oder die das Maul 40 bildenden Abschnitte so weit auseinander bewegt werden, dass der Vorsprung 46 herausgezogen werden kann.

Wie auch zur vorstehenden Ausführungsform dargelegt, werden beide Abschnitte der Schelle um das geraffte Ende des Kunststoffsacks herumgelegt. Anschließend wird mit Hilfe einer Trennschere oder dergleichen im Bereich des Steges 32 ein Durchtrennen durchgeführt, wodurch gleichzeitig die durchtrennten Enden des Kunststoffsacks verschweißt oder versiegelt werden. Dadurch ist der Kunststoffsack sicher verschlossen.

In Figur 3 ist zu erkennen, dass über den Innenumfang der C-förmigen Klemmlaschen 34 ein Steg 52 erstreckt ist. Vorzugsweise weist jede der C-förmigen Klemmlaschen 34 zwei beabstandete Stege auf. Sie dienen zur besseren Abdichtung des Endes des Kunststoffsacks beim Herumlegen beider Klemmlaschen. Außerdem verhindern sie ein Abziehen der Schelle vom Sack.

## Patentansprüche

1. Verfahren zum Verschließen von Säcken aus Kunststoff, bei dem zunächst eine Schelle aus Kunststoff um das geraffte obere Ende des Sacks klemmend herumgelegt, **dadurch gekennzeichnet, dass** die Kunststoffschelle nach dem Verschließen des Sacks in zwei benachbarte Schellenabschnitte quer durchschnitten und das durch den Trennschnitt entstehende Ende des Sacks mit einer heißen Oberfläche verschweißt bzw. versiegelt wird.

2. Verfahren nach Anspruch 1, **dadurch gekennzeichnet, dass** die Versiegelung zusammen mit dem Trennschnitt mittels eines heißen Trennwerkzeugs erfolgt.

3. Kunststoffschelle zur Durchführung des Verfahrens nach einem der Ansprüche 1 oder 2, wobei ein einteiliger Schellenkörper (10) zwei benachbarte Schellenabschnitte (20, 22) aufweist, von denen jeder klemmend um das geraffte Ende des Kunststoffsacks herumlegbar ist und die Schellenabschnitte (20, 22) über einen von einem Trennwerkzeug quer durchtrennbaren Trennsteg (28) miteinander verbunden sind, **dadurch gekennzeichnet, dass** jeder Schellenabschnitt (20, 22) eine annähernd C-förmige Klemmlasche (14) aufweist, an dem einen Ende der Klemmlaschen ein Maul (16a, 16b) geformt ist und mit den Klemmlaschen (14) eine Zuglasche (18) verbunden ist, die mit dem freien Ende in das Maul (16a, 16b) einführbar ist, wobei das Maul und die Zuglasche zusammenwirkende Rückhaltemittel aufweist.

4. Kunststoffschelle zur Durchführung des Verfahrens nach einem der Ansprüche 1 oder 2, wobei ein einteiliger Schellenkörper (10) zwei benachbarte Schellenabschnitte (20, 22) aufweist, von denen jeder klemmend um das geraffte Ende des Kunststoffsacks herumlegbar ist und die Schellenabschnitte (20, 22) über einen von einem Trennwerkzeug quer durchtrennbaren Trennsteg (28) miteinander verbunden sind, **dadurch gekennzeichnet, dass** jeder Schellenabschnitt (30, 32) eine C-förmige Klemmlasche (34) aufweist, an der Außenseite der C-förmigen Klemmlaschen ein Maul (40) geformt ist mit Verriegelungsmitteln und auf der gegenüberliegenden Seite der Klemmlaschen (34) ein länglicher Vorsprung (46) geformt ist, der in das Maul (40) einführbar ist, wenn die Schenkel der Klemmlaschen (34) zusammengerückt werden und der Vorsprung mit den Verriegelungsmitteln des Mauls verriegelnd zusammenwirkt.

5. Kunststoffschelle nach Anspruch 4, **dadurch gekennzeichnet, dass** das Maul (40) und der längliche Vorsprung (46) jeweils mindestens eine Zahnung (42, 44, 46, 48) aufweist.

6. Kunststoffschelle nach Anspruch 5, **dadurch gekennzeichnet, dass** auf jeder Seite des Vorsprungs (46) und des Mauls (40) eine Zahnung (42, 44, 46, 48) geformt ist.

7. Kunststoffschelle nach einem der Ansprüche 3 bis 6, **dadurch gekennzeichnet, dass** an der Innenseite der C-förmigen Klemmlasche (34) mindestens ein über einen Teil des Innenumfangs der Klemmlasche (34) verlaufender Steg (52) vorgesehen ist.

## Claims

1. Method for closing bags made of plastics, in which initially a clip made of plastics is positioned in a clamping manner around the gathered upper end of the bag, **characterised in that** after closing the bag, the plastics clip is cut transversely into two adjacent clip portions and the end of the bag produced by the separating cut is welded and/or sealed by a hot surface.

2. Method according to Claim 1, **characterised in that** the sealing, together with the separating cut, are carried out by means of a hot cutting tool.

3. Plastics clip for carrying out the method according to Claim 1 or 2, wherein a one-piece clip body (10) has two adjacent clip portions (20, 22), of which each may be positioned in a clamping manner around the gathered end of the plastics bag, and the clip portions (20, 22) are connected to one another via a separating web (28) which may be cut through transversely by a cutting tool, **characterised in that** each clip portion (20, 22) has an approximately C-shaped clamping clip (14), on the one end of the clamping clip a jaw (16a, 16b) being formed and a pull tab (18) being connected to the clamping clip (14), which may be inserted with the free end into the jaw (16a, 16b), the jaw and the pull tab comprising cooperating retaining means.

4. Plastics clip for carrying out the method according to Claim 1 or 2, wherein a one-piece clip body (10) has two adjacent clip portions (20, 22), of which each may be positioned in a clamping manner around the gathered end of the plastics bag, and the clip portions (20, 22) are connected to one another via a separating web (28) which may be cut through transversely by a cutting tool, **characterised in that** each clip portion (30, 32) has a C-shaped clamping clip (34), on the outside of the C-shaped clamping clip a jaw (40) being formed with locking means and on the opposing side of the clamping clip (34) an elongate projection (46) being formed, which may be inserted into the jaw (40) when the legs of the clamping clip (34) are pressed together and the projection cooperates in a locking manner with the locking means of the jaw.

5. Plastics clip according to Claim 4, **characterised in that** the jaw (40) and the elongate projection (46) have at least one respective toothing (42, 44, 46, 48).

6. Plastics clip according to Claim 5, **characterised in that** a toothing (42, 44, 46, 48) is formed on each side of the projection (46) and the jaw (40).

7. Plastics clip according to one of Claims 4 to 8, **characterised in that** on the inside of the C-shaped clamping clip (34) at least one web (52) is provided extending over one part of the internal periphery of the clamping clip (34).

## Revendications

1. Procédé de fermeture de sacs en plastique, dans lequel un collier de serrage en plastique est d'abord mis de façon serrante autour de l'extrémité supérieure froncée du sac, **caractérisé en ce que** le collier de serrage est transversalement coupé en deux parties de collier adjacentes après la fermeture du sac, et que l'extrémité du sac formée par la coupe de séparation est scellée ou respectivement soudée avec une surface chaude.

2. Procède selon la revendication 1, **caractérisé en ce que** le scellement prend place ensemble avec la coupe de séparation, à l'aide d'un outil de séparation chaud.

3. Collier de serrage en plastique destiné à l'exécution du procède selon une des revendications 1 ou 2, dans lequel un corps de collier (10) en une seule pièce a deux parties de collier adjacentes (20, 22), dont chacune peut être mise de façon serrante autour de l'extrémité froncée du sac et que les parties de collier (20, 22) sont reliées l'une à l'autre par une entretoise de séparation (28) transversalement séparable par un outil de séparation, **caractérisé en ce que** chaque partie de collier (20, 22) a une éclisse de serrage (14) à peu près en forme de C, une mâchoire (16a, 16b) étant formée dans l'une extrémité des éclisses de serrage, et que une éclisse de traction (18) est reliée aux éclisses de serrage (14) qui est introduisable dans la mâchoire (16a, 16b) avec son extrémité libre, la mâchoire et l'éclisse de traction ayant des moyens de rétention coopérants.

4. Collier de serrage en plastique destiné à l'exécution du procède selon une des revendications 1 ou 2, dans lequel un corps de collier (10) en une seule pièce a deux parties de collier adjacentes (20, 22), dont chacune peut être mise de façon serrante autour de l'extrémité froncée du sac et que les parties de collier (20, 22) sont reliées l'une à l'autre par une entretoise de séparation (28) transversalement séparable par un outil de séparation, **caractérisé en ce que** chaque partie de collier (30, 32) a une éclisse de serrage (34) en forme de C, une mâchoire (40) étant formée dans le côté extérieur des éclisses de serrage en forme de C avec des moyens de verrouillage, et que une projection longitudinale (46) est formée sur le côté opposé des éclisses de serrage (34) qui est introduisable dans la mâchoire (40) quand les jambes des éclisses de serrage (34) sont déplacées l'une vers l'autre et la projection coopère avec les moyens de verrouillage de la mâchoire.

5. Collier de serrage en plastique selon la revendication 4, **caractérisé en ce que** la mâchoire (40) et la projection longitudinale (46) présentent chacune au moins une denture (42, 44, 46, 48).

6. Collier de serrage en plastique selon la revendication 5, **caractérisé en ce que** une denture (42, 44, 46, 48) est formée dans chaque côté de la projection (46) et de la mâchoire (40).

7. Collier de serrage en plastique selon l'une quelconque des revendications 3 à 6, **caractérisé en ce que** au moins une entretoise (52) s'étendant à travers une partie de la circonférence intérieures de l'éclisse de serrage (34) est pourvue sur le côté intérieur de l'éclisse de serrage (34) en forme de C.
